# EUROPÄISCHE PATENTANMELDUNG

(11) **EP 4 663 859 A1**
(43) Veröffentlichungstag der Anmeldung: **17.12.2025**
(21) Anmeldenummer: 25176619.2
(22) Anmeldetag: 15.05.2025
(51) Int. Cl.: E03C 1/33, A47B 91/02

(54) **MONTAGEVORRICHTUNG FÜR EIN SANITÄRBECKEN SOWIE VERFAHREN ZUM BEREITSTELLEN EINES SANITÄRBECKENS**

(30) Priorität: 12.06.2024 DE 102024116548
(71) Anmelder: BLANCO GmbH + Co KG, 75038 Oberderdingen (DE)
(72) Erfinder: Lebedkin, Mikhail, 76703 Kraichtal (DE); Elsinger, Bernd, 75056 Sulzfeld (DE); Bittger, Dirk, 76139 Karlsruhe (DE)
(74) Vertreter: Ullrich & Naumann PartG mbB

(57) **Zusammenfassung**

Die Erfindung betrifft eine Montagevorrichtung (6) für ein Sanitärbecken, wie beispielsweise eine Spüle, ein Waschbecken oder dergleichen, zum Einsetzen in eine Aufnahmeeinrichtung entlang einer Einbaurichtung (15), umfassend zumindest eine Justiereinrichtung (10) mit zumindest einem Justierelement (11, 12), wobei die zumindest eine Justiereinrichtung mit einem ersten Anbindungsabschnitt des Sanitärbeckens und mit einem zweiten Anbindungsabschnitt der Aufnahmeeinrichtung mittels des zumindest einen Justierelements derart zusammenwirkt, dass eine relative Lage zumindest eines Teils des Sanitärbeckens, insbesondere einer Seitenwand des Sanitärbeckens, und der Aufnahmeeinrichtung zueinander in einer Justierrichtung quer zu der Einbaurichtung einstellbar ist, wobei mittels der zumindest einen Justiereinrichtung eine Druckkraft und/oder eine Zugkraft in der Justierrichtung auf das Sanitärbecken aufbringbar ist.

## Beschreibung

Die Erfindung betrifft eine Montagevorrichtung für ein Sanitärbecken, wie beispielsweise eine Spüle, ein Waschbecken oder dergleichen, zum Bereitstellen in einer Aufnahmeeinrichtung entlang einer Einbaurichtung.

Zudem betrifft die Erfindung ein Verfahren zum Bereitstellen eines Sanitärbeckens in einer Aufnahmeeinrichtung entlang einer Einbaurichtung mittels einer Montagevorrichtung.

Sanitärbecken, insbesondere Sanitärbecken mit großen Abmessungen, können Formabweichungen aufweisen, die im Rahmen des Herstellungsprozesses entstehen. Besonders häufig treten solche Formabweichungen bei Sanitärbecken aus Verbundwerkstoffen auf, da solche Sanitärbecken im Rahmen des Herstellungsprozesses, insbesondere während eines Formgebungsprozesses, Beanspruchungen durch wechselnde Temperaturen unterliegen. Während des Abkühlprozesses können dabei Formabweichungen durch temperaturbedingten Verzug auftreten. Besonders die Seitenwände der Sanitärbecken können sich dabei nach außen oder nach innen wölben. Solche Formabweichungen können die Ästhetik und die Funktionalität des Sanitärbeckens beeinträchtigen, weshalb diese im Rahmen der Montage in einer dafür vorgesehenen Aufnahmeeinrichtung reduziert werden müssen.

Aus der DE 10 2019 201 198 A1 ist eine Montagevorrichtung für ein Einbauelement, insbesondere eine Spüle, ein Waschbecken oder dergleichen, zum Einsetzen in eine Aufnahmeeinrichtung in einer Einbaurichtung bekannt geworden. Die Montagevorrichtung dient dabei dazu, das Einbauelement in der Aufnahmeeinrichtung festzulegen. Problematisch dabei ist, dass diese Montagevorrichtung nicht dazu geeignet ist, Formabweichungen des Einbauelements zu reduzieren.

Eine Aufgabe der vorliegenden Erfindung ist es daher, eine Montagevorrichtung und ein Verfahren zum Bereitstellen eines Sanitärbeckens in einer Aufnahmeeinrichtung anzugeben, welche es mit konstruktiv einfachen Mitteln ermöglichen, Formabweichungen des Sanitärbeckens zu reduzieren.

Eine weitere Aufgabe der vorliegenden Erfindung ist es, eine alternative Montagevorrichtung und ein alternatives Verfahren zum Bereitstellen eines Sanitärbeckens in einer Aufnahmeeinrichtung anzugeben.

In einer Ausführungsform löst die vorliegende Erfindung die vorstehend genannten Aufgaben mit einer Montagevorrichtung für ein Sanitärbecken, wie beispielsweise eine Spüle, ein Waschbecken oder dergleichen, zum Bereitstellen in einer Aufnahmeeinrichtung entlang einer Einbaurichtung, umfassend zumindest eine Justiereinrichtung mit zumindest einem Justierelement, wobei die zumindest eine Justiereinrichtung mit einem ersten Anbindungsabschnitt des Sanitärbeckens und mit einem zweiten Anbindungsabschnitt der Aufnahmeeinrichtung mittels des zumindest einen Justierelements derart zusammenwirkt, dass eine relative Lage zumindest eines Teils des Sanitärbeckens, insbesondere einer Seitenwand des Sanitärbeckens, und der Aufnahmeeinrichtung zueinander in einer Justierrichtung quer zu der Einbaurichtung einstellbar ist, wobei mittels der zumindest einen Justiereinrichtung eine Druckkraft und/oder eine Zugkraft in der Justierrichtung auf das Sanitärbecken aufbringbar ist.

In einer Ausführungsform löst die vorliegende Erfindung die vorstehend genannten Aufgaben mit einem Verfahren zum Bereitstellen eines Sanitärbeckens in einer Aufnahmeeinrichtung mittels einer Montagevorrichtung gemäß einem der Ansprüche 1-14, umfassend die Schritte:
- Anordnen des Sanitärbeckens in der Aufnahmeeinrichtung,
- Anordnen der Montagevorrichtung am Sanitärbecken und/oder der Aufnahmeeinrichtung,
- Einstellen der relativen Lage zumindest eines Teils des Sanitärbeckens, insbesondere der Seitenwand des Sanitärbeckens, und der Aufnahmeeinrichtung zueinander in einer Justierrichtung quer zu der Einbaurichtung mittels des zumindest einen Justierelements der zumindest einen Justiereinrichtung, vorzugsweise derart, dass Formabweichungen des Sanitärbeckens, insbesondere herstellungsbedingte Formabweichungen des Sanitärbeckens in der Justierrichtung, reduziert werden, und
- Festlegen des Sanitärbeckens, insbesondere stoffschlüssig, beispielsweise mittels Silikon,
vorzugsweise wobei die Montagevorrichtung nach erfolgter Montage an dem Sanitärbecken und der Aufnahmeeinrichtung verbleibt.

Einer der dadurch erzielten Vorteile ist, dass die Formabweichungen des Sanitärbeckens durch eine lokale Aufbringung einer Druck- und/oder Zugkraft in der Justierrichtung quer zu der Einbaurichtung durch die zumindest eine Justiereinrichtung besonders einfach reduzierbar sind. Die relative Lage zumindest eines Teils des Sanitärbeckens und der Aufnahmeeinrichtung kann zueinander derart einstellbar sein, dass die Seitenwand im eingestellten Zustand eine gewünschte Sollkontur aufweist. Somit kann sichergestellt werden, dass eine ordnungsgemäße Funktionsfähigkeit des Sanitärbeckens gegeben ist. Zudem kann dadurch die Passfähigkeit von etwaigem Zubehör für das Sanitärbecken sichergestellt werden. Die Aufnahmeeinrichtung dient dabei dazu, die der Druck- und/oder Zugkraft zugeordnete Reaktionskraft aufzunehmen und beispielsweise in einen Unterschrank und/oder eine Arbeitsplatte abzuleiten. Es ist denkbar, dass die Aufnahmeeinrichtung den Unterschrank und/oder die Arbeitsplatte selbst umfasst.

Es können dabei ein oder mehrere Justiereinrichtungen, beispielsweise entlang einer Seitenwand des Sanitärbeckens, gezielt so positioniert werden, dass möglichst wenige Justiereinrichtungen zur Reduzierung der Formabweichung erforderlich sind. Somit kann eine kostengünstige Montagevorrichtung bereitgestellt werden, die eine kurze Montagezeit ermöglicht.

Der Ausdruck Justierrichtung quer zu der Einbaurichtung ist im weitesten Sinne zu verstehen und bezieht sich, insbesondere in den Ansprüchen, vorzugsweise in der Beschreibung auf eine Richtung, in der die Druck- und/oder Zugkraft wirkt, wobei die Richtung zumindest eine Richtungskomponente senkrecht zur Einbaurichtung aufweist. Dabei kann ein durch die Einbaurichtung und die Justierrichtung gebildeter Winkel zwischen 45° und 135°, bevorzugt zwischen 65° und 115°, weiter bevorzugt 90°, betragen.

Weitere Merkmale, Vorteile und weitere Ausführungsformen der Erfindung sind im Folgenden beschrieben oder werden dadurch offenbar.

Gemäß einer vorteilhaften Weiterbildung der Erfindung weist der erste Anbindungsabschnitt eine, vorzugsweise einem Inneren des Sanitärbeckens abgewandte, Drucckontaktfläche zur Übertragung der Druckkraft und/oder eine, vorzugsweise einem Inneren des Sanitärbeckens zugewandte, Zugkontaktfläche zur Übertragung der Zugkraft auf, die mit dem zumindest einen Justierelement zusammenwirkt. Dadurch kann eine gleichmäßige Verteilung der Kraft über die Druck- und/oder Zugkontaktfläche bereitgestellt werden, sodass Spannungskonzentrationen vermieden werden. Eine Kraftübertragung durch Kontakt ermöglicht zudem eine besonders schnelle Montage. Zudem kann eine bauraumsparende Montagevorrichtung bereitgestellt werden.

Gemäß einer weiteren vorteilhaften Weiterbildung der Erfindung weist die Aufnahmeeinrichtung einen im eingebauten Zustand um das Sanitärbecken umlaufenden Sockelrahmen auf, wobei der zweite Anbindungsabschnitt dem Sockelrahmen zugeordnet ist, vorzugsweise wobei der Sockelrahmen unterhalb einer Arbeitsplatte anordenbar ist. Einer der dadurch erzielten Vorteile ist, dass auf einfache Weise eine Konstruktion zur Aufnahme der Reaktionskräfte bereitgestellt ist.

Gemäß einer weiteren vorteilhaften Weiterbildung der Erfindung ist der Sockelrahmen zumindest teilweise aus Holz und/oder Kunststoff und/oder Metall hergestellt. Vorteil eines Sockelrahmens umfassend Holz ist, dass der Sockelrahmen besonders einfach herstellbar und kostengünstig ist. Ein Sockelrahmen umfassend Kunststoff ist besonders leicht und damit einfach montierbar. Durch Metall kann ein Sockelrahmen mit einer hohen Steifigkeit und Tragfähigkeit bereitgestellt werden.

Gemäß einer weiteren vorteilhaften Weiterbildung der Erfindung ist das zumindest eine Justierelement vorzugsweise lösbar mit dem ersten Anbindungsabschnitt und/ oder dem zweiten Anbindungsabschnitt verbindbar. Einer der dadurch erzielten Vorteile ist, dass die Montagevorrichtung nach erfolgter Montage des Sanitärbeckens schnell und einfach wieder demontiert werden kann.

Gemäß einer weiteren vorteilhaften Weiterbildung der Erfindung umfasst das zumindest eine Justierelement ein Außengewinde, vorzugsweise wobei das zumindest eine Justierelement als Kopfschraube, Gewindebolzen oder Madenschraube ausgebildet ist. Dadurch ist das zumindest eine Justierelement einfach und mit hoher Genauigkeit verlagerbar. Zudem kann eine bauraumsparende Montagevorrichtung bereitgestellt werden.

Gemäß einer weiteren vorteilhaften Weiterbildung der Erfindung weisen der erste und/oder der zweite Anbindungsabschnitt zumindest ein Befestigungselement auf, wobei das zumindest eine Befestigungselement ein mit dem Außengewinde korrespondierendes Innengewinde mit einer Erstreckung parallel zur Justierrichtung und/ oder zur Einbaurichtung umfasst. Vorteil hiervon ist, dass eine besonders einfache Konstruktion bereitgestellt wird, wobei insbesondere Reaktionskräfte direkt über das Innengewinde des zumindest einen Befestigungselements in zumindest einen der Anbindungsabschnitte abgetragen werden können.

Gemäß einer weiteren vorteilhaften Weiterbildung der Erfindung umfasst das zumindest eine Befestigungselement einen das Innengewinde aufweisenden zylindrischen Abschnitt, vorzugsweise wobei der zylindrische Abschnitt in einer Vertiefung des ersten oder zweiten Anbindungsabschnitts anordenbar ist, vorzugsweise wobei das zumindest eine Befestigungselement als Einschlagmutter ausgebildet ist. Dadurch kann das zumindest eine Befestigungselement während der Montage flexibel an einer gewünschten Stelle positioniert werden.

Gemäß einer weiteren vorteilhaften Weiterbildung der Erfindung weist das zumindest eine Befestigungselement einen scheibenförmigen Kragenabschnitt auf, der vorzugsweise mittels einer Schraub- und/oder Klebeverbindung an dem ersten oder zweiten Anbindungsabschnitt festlegbar ist. Daran ist vorteilhaft, dass Reaktionskräfte gleichmäßig und zuverlässig über die Kontaktfläche zwischen dem Kragenabschnitt und einem der Anbindungsabschnitte abgetragen werden können. Zudem kann eine bauraumsparende Montagevorrichtung bereitgestellt werden.

Gemäß einer weiteren vorteilhaften Weiterbildung der Erfindung weist das zumindest eine Justierelement an einem dem ersten Anbindungsabschnitt zugeordneten Ende einen, insbesondere scheibenförmigen, Kopf auf, wobei der Kopf mit dem ersten Anbindungsabschnitt zum Einstellen der relativen Lage zusammenwirkt. Dies ermöglicht eine besonders einfache und schnelle Montage des zumindest einen Justierelements.

Gemäß einer weiteren vorteilhaften Weiterbildung der Erfindung weist der erste und/oder der zweite Anbindungsabschnitt eine Lasche mit einem Durchgang zum Einführen des zumindest einen Justierelements auf, insbesondere wobei die Lasche die Zugkontaktfläche umfasst. Einer der dadurch erzielten Vorteile ist, dass eine sichere und einfache Anbindung des zumindest einen Justierelements an den ersten und/oder zweiten Anbindungsabschnitt bereitgestellt wird. Es ist denkbar, dass die Lasche als separates Bauteil ausgebildet ist, vorzugsweise wobei die Lasche durch eine stoffschlüssige Verbindung, insbesondere eine Klebeverbindung, an dem ersten und/oder zweiten Anbindungsabschnitt festgelegt ist. Alternativ kann die Lasche einstückig mit dem ersten und/oder zweiten Anbindungsabschnitts ausgebildet sein.

Gemäß einer weiteren vorteilhaften Weiterbildung der Erfindung ist der Durchgang zum Einhängen des Sanitärbeckens einseitig offen. Einer der dadurch erzielten Vorteile ist, dass eine schnelle Montage des Sanitärbeckens ermöglicht ist.

Gemäß einer weiteren vorteilhaften Weiterbildung der Erfindung weist die zumindest eine Justiereinrichtung zumindest ein weiteres Justierelement, insbesondere umfassend eine Klaue, auf, wobei das zumindest eine weitere Justierelement mittels des zumindest einen Justierelements derart in zumindest einer Richtung mit einer Richtungskomponente entlang und/oder entgegen der Justierrichtung verlagerbar ist, dass das zumindest eine weitere Justierelement mit dem ersten und/oder zweiten Anbindungsabschnitt, insbesondere dem Sockelrahmen, in eine die Druck- und/oder Zugkraft übertragende Wirkverbindung bringbar ist. Vorteil hiervon ist, dass eine hohe Flexibilität bei der Ausbildung der Konstruktion der Montagevorrichtung bereitgestellt ist.

Gemäß einer weiteren vorteilhaften Weiterbildung der Erfindung weist der erste und/oder der zweite Anbindungsabschnitt zumindest eine Führungsfläche auf, wobei das zumindest eine weitere Justierelement entlang der zumindest einen Führungsfläche verlagerbar ist. Dadurch kann das zumindest eine weitere Justierelement auf besonders einfache Weise in der Richtung mit einer Richtungskomponente in und/oder entgegen der Justierrichtung verlagert werden. Zudem wird eine kostengünstige Montagevorrichtung bereitgestellt.

Gemäß einer weiteren vorteilhaften Weiterbildung der Erfindung ist das zumindest eine weitere Justierelement an zumindest einem der Anbindungsabschnitte, insbesondere lösbar, festlegbar. Dadurch kann vermieden werden, dass das zumindest eine weitere Justierelement während des Montagevorgangs verrutscht. Somit kann auch eine besonders sichere Montagevorrichtung bereitgestellt werden.

Gemäß einer weiteren vorteilhaften Weiterbildung der Erfindung weist das zumindest eine weitere Justierelement zumindest zwei gelenkig miteinander verbundene Teilabschnitte auf. Vorteil hiervon ist, dass Bewegungen des weiteren Justierelements und darin wirkende Kräfte besonders präzise übertragen werden können.

Gemäß einer weiteren vorteilhaften Weiterbildung der Erfindung umfasst das zumindest eine Justierelement ein entlang der Justierrichtung anordenbares Teleskopierelement, insbesondere eine Teleskopstange. Dadurch kann eine besonders einfache und kostengünstige Montagevorrichtung bereitgestellt werden.

Gemäß einer weiteren vorteilhaften Weiterbildung der Erfindung umfasst das zumindest eine Justierelement ein mit einem Medium, vorzugsweise Luft füllbares Montagekissen. Daran ist vorteilhaft, dass die relative Lage stufenlos und mit hoher Genauigkeit einstellbar ist.

Gemäß einer weiteren vorteilhaften Weiterbildung der Erfindung ist eine Änderung der relativen Lage, insbesondere eine Formänderung, zumindest eines Teils des Sanitärbeckens in Richtung der Zug- und/oder Druckkraft größer 0 mm und kleiner oder gleich 5 mm, insbesondere größer 0 mm und kleiner oder gleich 2 mm. Dies ermöglicht es, die Formabweichungen ausreichend stark zu reduzieren und gleichzeitig eine bauraumsparende Montagevorrichtung bereitzustellen.

Weitere wichtige Merkmale und Vorteile der Erfindung ergeben sich aus den Unteransprüchen, aus den Zeichnungen und aus der dazugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der vorliegenden Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigen in schematischer Darstellung
- Fig. 1: ein Sanitärbecken mit Formabweichungen in einer Draufsicht;
- Fig. 2: ein weiteres Sanitärbecken mit Formabweichungen in einer Draufsicht;
- Fig. 3: eine Montagevorrichtung gemäß einer Ausführungsform der vorliegenden Erfindung in einer räumlichen, geschnittenen Ansicht;
- Fig. 4: die Montagevorrichtung gemäß der Ausführungsform in Figur 3 in einer weiteren räumlichen, geschnittenen Ansicht;
- Fig. 5: eine Montagevorrichtung gemäß einer weiteren Ausführungsform der vorliegenden Erfindung in einer räumlichen Ansicht;
- Fig. 6: eine Montagevorrichtung gemäß einer weiteren Ausführungsform der vorliegenden Erfindung in einer räumlichen, geschnittenen Ansicht;
- Fig. 7: die Montagevorrichtung gemäß der Ausführungsform in Figur 6 in einer weiteren räumlichen, geschnittenen Ansicht;
- Fig. 8: die Montagevorrichtung gemäß der Ausführungsform in Figur 6 in einer weiteren räumlichen, geschnittenen Ansicht;
- Fig. 9: eine Montagevorrichtung gemäß einer weiteren Ausführungsform der vorliegenden Erfindung in einer geschnittenen Ansicht;
- Fig. 10: Schritte eines Verfahrens gemäß einer Ausführungsform der vorliegenden Erfindung, und
- Fig. 11-14: Zustände während des Verfahrens gemäß der Ausführungsform in Figur 10 in einer räumlichen Ansicht.

Die Figur 1 zeigt ein Sanitärbecken mit Formabweichungen in einer Draufsicht.

In Figur 1 ist ein Sanitärbecken 1 mit einer rechteckigen Grundfläche 2 dargestellt. Dabei weisen die beiden langen Seitenwände 3 Formabweichungen 4 mit nach außen gerichteten Wölbungen auf. Die Formabweichungen 4 sind in der Mitte der langen Seitenwände 3 und im Bereich einer Oberkante 5 der langen Seitenwände 3 maximal ausgeprägt. Solche Formabweichungen 4 können insbesondere bei Sanitärbecken 1 aus Kunststoff im Rahmen des Herstellungsprozesses auftreten. Um die Formabweichungen 4 zu reduzieren, kann während der Montage des Sanitärbeckens 1 mithilfe der Montagevorrichtung 6 (siehe Figur 3) eine Kraft 8, insbesondere eine an einer Außenseite 7 (siehe Figur 3) der Seitenwände 3 angreifende Druckkraft 8a, in einer Justierrichtung 9 in einer Mitte der langen Seitenwände 3 aufgebracht werden. Die Justierrichtung 9 verläuft dabei bezogen auf das Sanitärbecken 1 nach innen.

Die Figur 2 zeigt ein weiteres Sanitärbecken mit Formabweichungen in einer Draufsicht.

Bei dem in Figur 2 dargestellten Sanitärbecken 1 weisen die langen Seitenwände 3 Formabweichungen 4 mit nach innen gerichteten Wölbungen auf. Zur Reduzierung der Formabweichungen 4 kann während der Montage des Sanitärbeckens 1 mithilfe der Montagevorrichtung 6 (siehe Figur 3) eine Kraft 8, insbesondere eine an einer Außenseite 7 (siehe Figur 3) der Seitenwände 3 angreifende Zugkraft 8b, in einer Justierrichtung 9 mittig der langen Seitenwände 3 aufgebracht werden. Die Justierrichtung 9 verläuft dabei bezogen auf das Sanitärbecken 1 nach außen.

Die Figur 3 zeigt eine Montagevorrichtung gemäß einer Ausführungsform der vorliegenden Erfindung in einer räumlichen, geschnittenen Ansicht vor dem Betätigen der Justiereinrichtung und die Figur 4 zeigt die Montagevorrichtung gemäß der Ausführungsform in Figur 3 in einer weiteren, räumlichen geschnittenen Ansicht nach dem Betätigen der Justiereinrichtung.

Die in Figur 3 dargestellte Montagevorrichtung 6 umfasst eine Justiereinrichtung 10 mit einem Justierelement 11 und einem weiteren Justierelement 12, wobei die Justiereinrichtung 10 mit einem ersten Anbindungsabschnitt 13a des Sanitärbeckens 1 und mit einem zweiten Anbindungsabschnitt 13b einer Aufnahmeeinrichtung 14 mittels der Justierelemente 11, 12 derart zusammenwirkt, dass eine relative Lage zumindest eines Teils des Sanitärbeckens 1, insbesondere einer Seitenwand 3 des Sanitärbeckens 1, und der Aufnahmeeinrichtung 14 zueinander in einer Justierrichtung 9 (siehe Figur 4) quer zu einer Einbaurichtung 15 (siehe Figur 4) einstellbar ist. Dabei ist mittels der Justierelemente 11, 12 eine Druckkraft 8a (siehe Figur 4) in der Justierrichtung 9 auf das Sanitärbecken 1 aufbringbar.

Die Aufnahmeeinrichtung 14 weist einen im eingebauten Zustand um das Sanitärbecken 1 umlaufenden Sockelrahmen 16 auf, wobei der zweite Anbindungsabschnitt 13b dem Sockelrahmen 16 zugeordnet ist. Dabei ist der Sockelrahmen 16 unterhalb einer Arbeitsplatte 17 angeordnet.

Das Justierelement 11 ist in Form einer Kopfschraube 11a ausgebildet. Zum Festlegen der Kopfschraube 11a weist der erste Anbindungsabschnitt 13a ein Befestigungselement 18 auf, wobei das Befestigungselement 18 ein mit dem Außengewinde 19 der Kopfschraube 11a korrespondierendes Innengewinde (nicht gezeigt) mit einer Erstreckung parallel zur Einbaurichtung 15 umfasst. Das Innengewinde wird insbesondere beim Einschrauben der Kopfschraube 11a eingeschnitten und/oder geformt. Dazu kann die Kopfschraube 11a als gewindefurchende und/oder gewindeformende Schraube ausgebildet sein. Das Befestigungselement 18 ist hierbei im Bereich einer Oberkante 5 der Seitenwand 3 des Sanitärbeckens 1 festgelegt. Zum Festlegen des Befestigungselements 18 eignet sich beispielsweise eine Schraubverbindung, eine Klebeverbindung oder eine Verbindung mithilfe eines oder mehrerer Spreizelemente.

Das weitere Justierelement 12 umfasst eine Klaue 21 und ist mittels der Kopfschraube 11a derart in einer Richtung 22 mit einer Richtungskomponente 22a entgegen der Justierrichtung 9 verlagerbar, dass das weitere Justierelement 12 mit dem Sockelrahmen 16 des zweiten Anbindungsabschnitts 13b in eine die Druckkraft 8a übertragende Wirkverbindung bringbar ist. Der zweite Anbindungsabschnitt 13b weist dazu eine Führungsfläche 23 auf, entlang derer die Klaue 21 des weiteren Justierelements 12 verlagerbar ist.

Das weitere Justierelement 12 umfasst zudem einen Ösenabschnitt zum Anordnen des weiteren Justierelements 12 unterhalb eines Kopfantriebs 25 der Kopfschraube 11a. Wird die Kopfschraube 11a eingeschraubt, so verlagert sich das weitere Justierelement 12 in der Einschraubrichtung. Dabei wird die Klaue 21 entlang der Führungsfläche 23 in einer Richtung 22 mit einer Richtungskomponente 22a entgegen der Justierrichtung 9 verlagert (vergleiche Figur 4). Mit anderen Worten wird die Klaue 21 bezogen auf das Sanitärbecken 1 nach außen umgelenkt und greift sodann in den Sockelrahmen 16 ein, sodass die Druckkraft 8a auf die Seitenwand 3 des Sanitärbeckens 1 wirkt. Die Druckkraft 8a ist hier eine Kraftkomponente einer auf die Seitenwand 3 wirkenden Gesamtkraft 26. In Figur 4 ist die Montagevorrichtung 6 in einem Zustand dargestellt, bei dem das weitere Justierelement 12 in den Sockelrahmen 16 eingreift.

Die Figur 5 zeigt eine Montagevorrichtung gemäß einer weiteren Ausführungsform der vorliegenden Erfindung in einer räumlichen Ansicht.

Die in Figur 5 dargestellte Montagevorrichtung 6 weist ein Justierelement 9 und ein Befestigungselement 18 auf. Dabei umfasst das Justierelement 9 einen Gewindebolzen 11b mit einem an einem Ende angeordneten Innensechskantantrieb 27 und einem an dem anderen Ende angeordneten scheibenförmigen Kopf 28 mit einer Gummierung auf. Das Justierelement 9 ist über das Befestigungselement 18 mit dem zweiten Anbindungsabschnitt 13b, insbesondere einem Sockelrahmen 16, lösbar verbindbar. Dazu ist das Befestigungselement 18 als Einschlagmutter 18a ausgebildet. Die Einschlagmutter 18a weist einen zylindrischen Abschnitt 29 mit einem Innengewinde 20 (siehe Figur 7) auf, das mit dem Außengewinde 19 des Gewindebolzens 11b korrespondiert.

Der zylindrische Abschnitt 29 ist in einer Vertiefung 30 (siehe Figur 6) des zweiten Anbindungsabschnitts 13b festlegbar. Das Befestigungselement 18 ist dabei derart in dem Sockelrahmen 16 anordenbar, dass sich das Innengewinde 20 parallel zur Justierrichtung 9 erstreckt. Somit ist das Justierelement 11 ebenfalls entlang der Justierrichtung 9 anordenbar und derart verlagerbar, dass mittels des Justierelements 11 eine Druckkraft 8a in der Justierrichtung 9 auf das Sanitärbecken 1 aufbringbar ist. Dabei wird die Druckkraft 8a durch den scheibenförmigen Kopf 28 über eine einem Inneren 31 des Sanitärbeckens 1 abgewandte Druckkontaktfläche 32 (siehe Figur 6) des ersten Anbindungsabschnitts 13a auf das Sanitärbecken 1 übertragen.

Die Figur 6 zeigt eine Montagevorrichtung gemäß einer weiteren Ausführungsform der vorliegenden Erfindung in einer räumlichen, geschnittenen Ansicht, die Figur 7 zeigt die Montagevorrichtung gemäß der Ausführungsform in Figur 6 in einer weiteren räumlichen, geschnittenen Ansicht und die Figur 8 zeigt die Montagevorrichtung gemäß der Ausführungsform in Figur 6 in einer weiteren räumlichen, geschnittenen Ansicht.

Die Montagevorrichtung 6 weist eine Justiereinrichtung 10 mit einem Justierelement 11 auf, das als Gewindebolzen 11b mit einen an einem Ende angeordneten Innensechskantantrieb 27 und einem an dem anderen Ende angeordneten scheibenförmigen Kopf 28 ausgebildet ist. Dabei ist das Justierelement 11 mit einem an dem zweiten Anbindungsabschnitt 13b einer Aufnahmeeinrichtung 14 festgelegten Befestigungselement 18 lösbar verbunden. Das Befestigungselement 18 weist einen zylindrischen Abschnitt 29 mit einem Innengewinde 20 und einen scheibenförmigen Kragenabschnitt 33 auf. Dabei ist der zylindrische Abschnitt 29 in einer Vertiefung 30 des zweiten Anbindungsabschnitts 13b angeordnet. Der Kragenabschnitt 33 ist, wie aus Figur 7 ersichtlich wird, mittels einer Schraubverbindung mit mehreren Schrauben 34 an dem zweiten Anbindungsabschnitt 13b festgelegt. Dabei erstrecken sich das Innengewinde 20 und entsprechend das Justierelement 11 parallel zur Justierrichtung 9.

Der scheibenförmige Kopf 28 des Justierelements 11 wirkt dabei mit dem ersten Anbindungsabschnitt 13a zum Einstellen der relativen Lage einer Seitenwand 3 des Sanitärbeckens 1 und der Aufnahmeeinrichtung 14 zueinander in einer Justierrichtung 9 quer zu der Einbaurichtung 15 zusammen. Der erste Anbindungsabschnitt 13a weist eine einem Inneren 31 des Sanitärbeckens 1 abgewandte Druckkontaktfläche 32 zur Übertragung der Druckkraft 8a und eine einem Inneren 31 des Sanitärbeckens 1 zugewandte Zugkontaktfläche 35 zur Übertragung der Zugkraft 8b auf. Der erste Anbindungsabschnitt 13a des Sanitärbeckens 1 weist eine Lasche 36 mit einem einseitig offenen Durchgang 37 zum Einführen des Justierelements 11 auf, wobei die Lasche 36 die Zugkontaktfläche 35 umfasst. Bei einer Übertragung der Zugkraft 8b liegt eine Rückseite 38 des scheibenförmigen Kopfes 28 an der Zugkontaktfläche 35 an (siehe Figur 8).

Die Figur 9 zeigt eine Montagevorrichtung gemäß einer weiteren Ausführungsform der vorliegenden Erfindung in einer geschnittenen Ansicht.

Die Montagevorrichtung 6 gemäß Figur 9 umfasst eine Justiereinrichtung 10 mit einem Justierelement 11 und einem weiteren Justierelement 12, wobei die Justiereinrichtung 10 mit einem ersten Anbindungsabschnitt 13a des Sanitärbeckens 1 und mit einem zweiten Anbindungsabschnitt 13b der Aufnahmeeinrichtung 14 mittels des Justierelements 11 derart zusammenwirkt, dass eine relative Lage zumindest eines Teils des Sanitärbeckens 1, insbesondere einer Seitenwand 3 des Sanitärbeckens 1, und der Aufnahmeeinrichtung 14 zueinander in einer Justierrichtung 9 quer zu der Einbaurichtung 15 einstellbar ist. Dabei ist mittels des Justierelements 11 eine Druck- oder eine Zugkraft 8a, 8b in der Justierrichtung 9 auf das Sanitärbecken 1 aufbringbar.

Die Aufnahmeeinrichtung 14 weist eine im eingebauten Zustand um das Sanitärbecken 1 umlaufende Arbeitsplatte 17 auf, wobei der zweite Anbindungsabschnitt 13b der Arbeitsplatte 17 zugeordnet ist.

Das Justierelement 11 ist in Form einer Kopfschraube 11a ausgebildet. Zum Festlegen der Kopfschraube 11a weist der erste Anbindungsabschnitt 13a ein Befestigungselement 18 auf, wobei das Befestigungselement 18 ein mit dem Außengewinde 19 der Kopfschraube 11a korrespondierendes Innengewinde 20 mit einer Erstreckung parallel zur Einbaurichtung 15 umfasst. Das Befestigungselement 18 ist hierbei im Bereich einer Oberkante 5 der Seitenwand 3 des Sanitärbeckens 1 angeordnet und einstückig mit dem Sanitärbecken 1 ausgebildet. Mit anderen Worten weist die Seitenwand 3 ein Sackloch 39 mit dem Innengewinde 20 auf.

Das weitere Justierelement 12 ist mittels der Kopfschraube 11a derart in einer Richtung 22 mit einer Richtungskomponente 22b entlang und in einer Richtung 22 mit einer Richtungskomponente 22a entgegen der Justierrichtung 9 verlagerbar, dass das weitere Justierelement 12 mit dem ersten und dem zweiten Anbindungsabschnitt 13a, 13b in eine die Druck- oder Zugkraft 8a, 8b übertragende Wirkverbindung bringbar ist. Dabei ist das weitere Justierelement 12 über jeweils einen Festlegungsabschnitt 40a, 40b an dem ersten und dem zweiten Anbindungsabschnitt 13a, 13b, insbesondere über eine Schraub- oder Klebeverbindung, festgelegt.

Das weitere Justierelement 12 umfasst zudem einen mittig zwischen den Festlegungsabschnitten 40a, 40b angeordneten Ösenabschnitt 24 zum Anordnen des weiteren Justierelements 12 unterhalb eines Kopfantriebs 25 der Kopfschraube 11a. Zwischen dem Ösenabschnitt 24 und jedem Festlegungsabschnitt 40a, 40b ist ein Zwischenelement 41a, 41b angeordnet. Dabei sind die Zwischenelemente 41a, 41b jeweils beidseitig über Gelenke 42 mit dem Ösenabschnitt 24 und dem Festlegungsabschnitt 40a, 40b verbunden. An der Kopfschraube 11a ist auf einer dem Kopfantrieb 25 der Kopfschraube 11a abgewandten Seite eine Mutter 43 angeschweißt. Das weitere Justierelement 12 ist durch eine infolge eines Ein- oder Ausschraubens des Justierelements 11 auftretende Kraftumlenkung über die Gelenke 42 derart verlagerbar, dass auf die Anbindungsabschnitte 13a, 13b eine Zug- oder Druckkraft 8b, 8a wirkt. Mit anderen Worten zieht sich das weitere Justierelement 12 beim Einschrauben des Justierelements 11 zusammen, sodass eine Zugkraft 8b in dem weiteren Justierelement 12 entsteht. Beim Ausschrauben des Justierelements 11 wird das weitere Justierelement 12 auseinander gedrückt, sodass eine Druckkraft 8a in dem weiteren Justierelement 12 entsteht. Das Justierelement 11 ist dabei durch ein Langloch im weiteren Justierelement 12 hindurchgeführt.

Die Figur 10 zeigt Schritte eines Verfahrens gemäß einer Ausführungsform der vorliegenden Erfindung und die Figuren 11 bis 14 zeigen Zustände während des Verfahrens gemäß der Ausführungsform in Figur 10 in einer räumlichen Ansicht.

Die Figuren 10 bis 14 betreffen den Einbau eines Sanitärbeckens in eine Aufnahmeeinrichtung entlang einer Einbaurichtung mittels einer Montagevorrichtung.

In einem ersten Schritt S1 wird das Sanitärbecken 1 in der Aufnahmeeinrichtung 14 angeordnet. Die Aufnahmeeinrichtung 14 ist, wie in Figur 11 dargestellt, in einem Unterschrank 44 einer Sanitäreinrichtung angeordnet und umfasst einen umlaufenden Sockelrahmen 16. Das Sanitärbecken 1 wird dabei von oben entlang einer Einbaurichtung 15 in die Aufnahmeeinrichtung 14 eingesetzt (vergleiche Figur 12).

Im nächsten Schritt S2 wird die Montagevorrichtung 6 am Sanitärbecken 1 und der Aufnahmeeinrichtung 14, das heißt am Sockelrahmen 16 angeordnet. In diesem Ausführungsbeispiel werden je langer Seitenwand 3 des Sanitärbeckens 1 zwei Justiereinrichtungen 10 vorgesehen. In Figur 13 ist gezeigt, dass anschließend eine Arbeitsplatte 17 auf den Unterschrank 44 aufgesetzt wird.

In Schritt S3 erfolgt das Einstellen der relativen Lage der jeweiligen Seitenwand 3 des Sanitärbeckens 1 und der Aufnahmeeinrichtung 14 zueinander in einer Justierrichtung 9 quer zu der Einbaurichtung 15 mittels der beiden Justiereinrichtungen 10 derart, dass herstellungsbedingte Formabweichungen 4 mit nach außen gerichteten Wölbungen des Sanitärbeckens 1 in der Justierrichtung 9 reduziert werden. Dabei werden Druckkräfte 8a auf die Seitenwände 3 aufgebracht.

Abschließend wird das Sanitärbecken 1 mithilfe eines Klebe- oder Dichtmittels, beispielsweise Silikon, an der Arbeitsplatte 17 festgelegt (Schritt S4) und die Montagevorrichtung 6 wird von dem Sanitärbecken 1 und der Aufnahmeeinrichtung 14 entfernt (Schritt S5).

Zusammenfassend kann zumindest eine Ausführungsform der vorliegenden Erfindung zumindest eines der folgenden Merkmale aufweisen und/oder kann zumindest einen der folgenden Vorteile bereitstellen:
- Reduzierung der Formabweichungen.
- Kostengünstige und schnelle Montage.
- Reduzierung des Montageaufwands.
- Geringer Bauraum.
- Gleichmäßige Kraftverteilung:
- Einfache Herstellung.
- Hohe Steifigkeit und Tragfähigkeit.
- Hohe Genauigkeit.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Sanitärbecken
- 2: Grundfläche
- 3: Seitenwand
- 4: Formabweichung
- 5: Oberkante
- 6: Montagevorrichtung
- 7: Außenseite
- 8: Kraft
- 8a: Druckkraft
- 8b: Zugkraft
- 9: Justierrichtung
- 10: Justiereinrichtung
- 11: Justierelement
- 11a: Kopfschraube
- 11b: Gewindebolzen
- 12: weiteres Justierelement
- 13a: erster Anbindungsabschnitt
- 13b: zweiter Anbindungsabschnitt
- 14: Aufnahmeeinrichtung
- 15: Einbaurichtung
- 16: Sockelrahmen
- 17: Arbeitsplatte
- 18: Befestigungselement
- 18a: Einschlagmutter
- 19: Außengewinde
- 20: Innengewinde
- 21: Klaue
- 22: Richtung
- 22a: Richtungskomponente entgegen der Justierrichtung
- 22b: Richtungskomponente entlang der Justierrichtung
- 23: Führungsfläche
- 24: Ösenabschnitt
- 25: Kopfantrieb der Kopfschraube
- 26: Gesamtkraft
- 27: Innensechskantantrieb
- 28: scheibenförmiger Kopf
- 29: zylindrischer Abschnitt
- 30: Vertiefung
- 31: Inneres des Sanitärbeckens
- 32: Druckkontaktfläche
- 33: scheibenförmiger Kragenabschnitt
- 34: Schraube
- 35: Zugkontaktfläche
- 36: Lasche
- 37: Durchgang
- 38: Rückseite des scheibenförmigen Kopfes
- 39: Sackloch
- 40a, 40b: Festlegungsabschnitt
- 41a, 41b: Zwischenelement
- 42: Gelenk
- 43: Mutter
- 44: Unterschrank

- S1-S5: Schritte des Verfahrens

## Patentansprüche

1. Montagevorrichtung (6) für ein Sanitärbecken (1), wie beispielsweise eine Spüle, ein Waschbecken oder dergleichen, zum Bereitstellen in einer Aufnahmeeinrichtung (14, 16, 17) entlang einer Einbaurichtung (15), umfassend zumindest eine Justiereinrichtung (10) mit zumindest einem Justierelement (11, 12),
wobei die zumindest eine Justiereinrichtung (10) mit einem ersten Anbindungsabschnitt (13a) des Sanitärbeckens (1) und mit einem zweiten Anbindungsabschnitt (13b) der Aufnahmeeinrichtung (14, 16, 17) mittels des zumindest einen Justierelements (11, 12) derart zusammenwirkt, dass eine relative Lage zumindest eines Teils des Sanitärbeckens (1), insbesondere einer Seitenwand (3) des Sanitärbeckens (1), und der Aufnahmeeinrichtung (14, 16, 17) zueinander in einer Justierrichtung (9) quer zu der Einbaurichtung (15) einstellbar ist,
wobei mittels der zumindest einen Justiereinrichtung (10) eine Druckkraft (8a) und/ oder eine Zugkraft (8b) in der Justierrichtung (9) auf das Sanitärbecken (1) aufbringbar ist.

2. Montagevorrichtung (6) nach Anspruch 1, **dadurch gekennzeichnet, dass** der erste Anbindungsabschnitt (13a) eine, vorzugsweise einem Inneren (31) des Sanitärbeckens (1) abgewandte, Druckkontaktfläche (32) zur Übertragung der Druckkraft (8a) und/oder eine, vorzugsweise einem Inneren (31) des Sanitärbeckens (1) zugewandte, Zugkontaktfläche (35) zur Übertragung der Zugkraft (8b) aufweist, die mit dem zumindest einen Justierelement (11, 12) zusammenwirkt.

3. Montagevorrichtung (6) nach Anspruch 1 oder 2, **dadurch gekennzeichnet, dass** die Aufnahmeeinrichtung (14) einen im eingebauten Zustand um das Sanitärbecken (1) umlaufenden Sockelrahmen (16) aufweist, wobei der zweite Anbindungsabschnitt (13b) dem Sockelrahmen (16) zugeordnet ist, vorzugsweise wobei der Sockelrahmen (16) unterhalb einer Arbeitsplatte (17) anordenbar ist, vorzugsweise wobei der Sockelrahmen (16) zumindest teilweise aus Holz und/oder Kunststoff und/oder Metall hergestellt ist.

4. Montagevorrichtung (6) nach einem der Ansprüche 1 bis 3, **dadurch gekennzeichnet, dass** das zumindest eine Justierelement (11, 12) vorzugsweise lösbar mit dem ersten Anbindungsabschnitt (13a) und/oder dem zweiten Anbindungsabschnitt (13b) verbindbar ist.

5. Montagevorrichtung (6) nach einem der Ansprüche 1 bis 4, **dadurch gekennzeichnet, dass** das zumindest eine Justierelement (11, 12) ein Außengewinde (19) umfasst, vorzugsweise wobei das zumindest eine Justierelement (11, 12) als Kopfschraube (11a), Gewindebolzen (11b) oder Madenschraube ausgebildet ist, vorzugsweise wobei der erste und/oder der zweite Anbindungsabschnitt (13a, 13b) zumindest ein Befestigungselement (18) aufweisen, wobei das zumindest eine Befestigungselement (18) ein mit dem Außengewinde (19) korrespondierendes Innengewinde (20) mit einer Erstreckung parallel zur Justierrichtung (9) und/oder zur Einbaurichtung (15) umfasst.

6. Montagevorrichtung (6) nach Anspruch 5, **dadurch gekennzeichnet, dass** das zumindest eine Befestigungselement (18) einen das Innengewinde (20) aufweisenden zylindrischen Abschnitt (29) umfasst, vorzugsweise wobei der zylindrische Abschnitt (29) in einer Vertiefung (30) des ersten oder zweiten Anbindungsabschnitts (13a, 13b) anordenbar ist, vorzugsweise wobei das zumindest eine Befestigungselement (18) als Einschlagmutter (18a) ausgebildet ist.

7. Montagevorrichtung nach Anspruch 5 oder 6, **dadurch gekennzeichnet, dass** das zumindest eine Befestigungselement (18) einen scheibenförmigen Kragenabschnitt (33) aufweist, der vorzugsweise mittels einer Schraub- und/oder Klebeverbindung an dem ersten oder zweiten Anbindungsabschnitt (13a, 13b) festlegbar ist.

8. Montagevorrichtung (6) nach einem der Ansprüche 1 bis 7, **dadurch gekennzeichnet, dass** das zumindest eine Justierelement (11, 12) an einem dem ersten Anbindungsabschnitt (13a) zugeordneten Ende einen, insbesondere scheibenförmigen, Kopf (28) aufweist, wobei der Kopf (28) mit dem ersten Anbindungsabschnitt (13a) zum Einstellen der relativen Lage zusammenwirkt.

9. Montagevorrichtung (6) nach einem der Ansprüche 1 bis 8, **dadurch gekennzeichnet, dass** der erste und/oder der zweite Anbindungsabschnitt (13a, 13b) eine Lasche (36) mit einem Durchgang (37) zum Einführen des zumindest einen Justierelements (11) aufweist, insbesondere wobei die Lasche (36) die Zugkontaktfläche (35) umfasst, vorzugsweise wobei der Durchgang (37) zum Einhängen des Sanitärbeckens (1) einseitig offen ist.

10. Montagevorrichtung (6) nach Anspruch 5, **dadurch gekennzeichnet, dass** die zumindest eine Justiereinrichtung (10) zumindest ein weiteres Justierelement (12), insbesondere umfassend eine Klaue (21), aufweist, wobei das zumindest eine weitere Justierelement (12) mittels des zumindest einen Justierelements (11) derart in zumindest einer Richtung (22) mit einer Richtungskomponente (22b, 22a) entlang und/oder entgegen der Justierrichtung (9) verlagerbar ist, dass das zumindest eine weitere Justierelement (12) mit dem ersten und/oder zweiten Anbindungsabschnitt (13a, 13b), insbesondere dem Sockelrahmen (16), in eine die Druck- und/oder Zugkraft (8a, 8b) übertragende Wirkverbindung bringbar ist, vorzugsweise wobei der erste und/oder der zweite Anbindungsabschnitt (13a, 13b) zumindest eine Führungsfläche (23) aufweist, wobei das zumindest eine weitere Justierelement (12) entlang der zumindest einen Führungsfläche (23) verlagerbar ist.

11. Montagevorrichtung (6) nach Anspruch 10, **dadurch gekennzeichnet, dass** das zumindest eine weitere Justierelement (12) an zumindest einem der Anbindungsabschnitte (13a, 13b), insbesondere lösbar, festlegbar ist.

12. Montagevorrichtung (6) nach einem der Ansprüche 10 bis 11, **dadurch gekennzeichnet, dass** das zumindest eine weitere Justierelement (12) zumindest zwei gelenkig miteinander verbundene Teilabschnitte (40a, 40b, 25, 41a, 41b) aufweist.

13. Montagevorrichtung (6) nach einem der Ansprüche 1 bis 12, **dadurch gekennzeichnet, dass** das zumindest eine Justierelement (11, 12) ein entlang der Justierrichtung (9) anordenbares Teleskopierelement, insbesondere eine Teleskopstange, umfasst und/oder dass das zumindest eine Justierelement (11, 12) ein mit einem Medium, vorzugsweise Luft füllbares Montagekissen umfasst.

14. Montagevorrichtung (6) nach einem der Ansprüche 1 bis 13, **dadurch gekennzeichnet, dass** eine Änderung der relativen Lage, insbesondere eine Formänderung, zumindest eines Teils des Sanitärbeckens (1) in Richtung der Zug- und/oder Drucckraft, größer 0 mm und kleiner oder gleich 5 mm, insbesondere größer 0 mm und kleiner oder gleich 2 mm, ist.

15. Verfahren zum Bereitstellen eines Sanitärbeckens (1) in einer Aufnahmeeinrichtung (14, 16, 17) mittels einer Montagevorrichtung (6) gemäß einem der Ansprüche 1-14, umfassend die Schritte:
- Anordnen (S1) des Sanitärbeckens (1) in der Aufnahmeeinrichtung (14, 16, 17),
- Anordnen (S2) der Montagevorrichtung (6) am Sanitärbecken (1) und/oder der Aufnahmeeinrichtung (14, 16, 17),
- Einstellen (S3) der relativen Lage zumindest eines Teils des Sanitärbeckens (1), insbesondere der Seitenwand (3) des Sanitärbeckens (1), und der Aufnahmeeinrichtung (14, 16, 17) zueinander in einer Justierrichtung (9) quer zu der Einbaurichtung (15) mittels des zumindest einen Justierelements (11, 12) der zumindest einen Justiereinrichtung (10), vorzugsweise derart, dass Formabweichungen (4) des Sanitärbeckens (1), insbesondere herstellungsbedingte Formabweichungen (4) des Sanitärbeckens (1) in der Justierrichtung (9), reduziert werden, und
- Festlegen (S4) des Sanitärbeckens (1), insbesondere stoffschlüssig, beispielsweise mittels Silikon,
vorzugsweise wobei die Montagevorrichtung (6) nach erfolgter Montage an dem Sanitärbecken (1) und der Aufnahmeeinrichtung (14, 16, 17) verbleibt (S5).
